# EUROPÄISCHE PATENTSCHRIFT

(11) **EP 2 284 107 B1**
(45) Veröffentlichungstag und Bekanntmachung des Hinweises auf die Patenterteilung: **08.02.2012**
(21) Anmeldenummer: 09167800.3
(22) Anmeldetag: 13.08.2009
(51) Int. Cl.: B65H 5/32

(54) **Vorrichtung und Verfahren zum Übergeben von Druckbogen**
Device and method for transferring print sheets
Dispositif et procédé destinés à la transmission de feuilles imprimées

(43) Veröffentlichungstag der Anmeldung: 16.02.2011
(73) Patentinhaber: Müller Martini Holding AG, 6052 Hergiswil (CH)
(72) Erfinder: Bürge, Marcel, 5013 Niedergösgen SO (CH)

(56) Entgegenhaltungen:
- EP-A- 0 881 180
- EP-A- 0 916 514
- EP-A- 1 424 211
- JP-A- 8 143 179

## Beschreibung

Die Erfindung betrifft eine Vorrichtung zum Übergeben von Druckbogen, mit einer ersten und einer zweiten Sammelkette, welche beide einen gemeinsamen Übergabebereich für die Druckbogen aufweisen und zumindest in diesem Übergabebereich seitlich versetzt sowie parallel zueinander angeordnet sind, wobei die erste Sammelkette einen First sowie eine Anzahl Mitnehmer aufweist, welche die rittlings auf dem First liegende Druckbogen in einer Transportrichtung fördern und im Übergabebereich an die zweite Sammelkette abgeben, und wobei die zweite Sammelkette zumindest eine Förderkette mit in einem vordefinierten Abstand zueinander angeordneten Mitnehmer besitzt. Weiterhin betrifft die Erfindung ein mittels der erfindungsgemässen Vorrichtung durchführbares Verfahren sowie einen Sammelhefter, welcher die erfindungsgemässe Vorrichtung umfasst.

Druckbogen werden in der Druckweiterverarbeitung unter anderem mittels sogenannter Sammelketten transportiert, welche typischerweise bei Sammelheftern vorkommen. Sammelhefter sind Maschinen, in welchen fertig gedruckte, gefalzte und in Anlegern zwischengelagerte Druckbogen zusammengetragen, ausgerichtet und anschließend in einer Heftmaschine beispielsweise mit einer Rückendrahtheftung versehen werden. Dabei werden die Druckbogen in der Regel zunächst von einer ersten, einfachen Sammelkette in Richtung der Heftmaschine gefördert. Noch vor Erreichen der Heftmaschine werden die Druckbogen von der ersten Sammelkette an eine zweite, doppelte Sammelkette weitergegeben, welche die Druckbogen schliesslich der Heftmaschine zuführt. Es sind auch Lösungen bekannt, bei denen die zweite Sammelkette ebenfalls als einfache Sammelkette ausgebildet ist. Ein wesentlicher Aspekt bei dieser Art der Druckweiterverarbeitung ist es, die Druckbogen so schonend wie möglich zu bearbeiten bzw. von einer Station an die nächsten zu übergeben. Eine Reihe von Vorrichtungen und Verfahren sind entwickelt worden, um die Weitergabe der Druckbogen von einer ersten an eine zweite Sammelkette so schonend wie möglich zu gestalten.

Die als nächstliegender Stand der Technik betrachtete EP 0881180 A1 offenbart eine Förderanlage zum Zusammentragen und Bearbeiten von Druckbogen. Die Förderanlage umfasst eine erste, einfache und eine zweite, doppelte Sammelkette, sowie einen Übergangsbereich, in dem die einfache in die doppelte Sammelkette einfährt. An der einfachen Sammelkette sind Mitnehmer angeordnet, welche für den Transport der Druckbogen zuständig sind. Jeder Druckbogen liegt rittlings auf einem First der einfachen Sammelkette. Um zu verhindern, dass die Druckbogen unkontrolliert und in einem undefinierten Abstand zueinander transportiert werden, ist ein Mitnehmer hinter jedem Druckbogen angeordnet, so dass dieser in Transportrichtung gefördert wird. Die Mitnehmer sind stehend auf der einfachen Sammelkette befestigt und tauchen im Übergangsbereich ab, während die doppelte Sammelkette den jeweiligen Druckbogen übernimmt. Aufgrund ihrer stehenden Anordnung kippen die Mitnehmer der einfachen Sammelkette beim Abtauchen in Transportrichtung und geben den Druckbogen dabei einen zusätzlichen Schub. Dies kann sich derart auswirken, dass die Druckbogen eine Markierung im hinteren Bereich ihres Falzes bekommen.

Die EP 1424211 A1 offenbart eine Einrichtung zur Herstellung gebundener Druckerzeugnisse. Hierbei umfasst die Sammelkette seitlich angeordnete Mitnehmer. Am Ende der Sammelkette werden die Druckbogen über eine Stützscheibe in einen Zwischenförderbereich transportiert, von wo sie mittels eines Zwischenförderers über ein Schwert an eine Heftstrecke abgegeben werden. In diesem Fall entspricht die Heftstrecke der oben genannten doppelten Sammelkette. Der Nachteil dieser Lösung ist die Verwendung der zusätzlichen Elemente des Zwischenförderbereichs, wie z.B. der Stützscheibe, was zu einer Verteuerung der Anlage führt.

Daher besteht die Aufgabe der Erfindung darin, eine Vorrichtung und ein Verfahren aufzuzeigen, mit denen die Übergabe der Druckbogen von der ersten an die zweite Sammelkette sowohl schonend als auch kostengünstig durchgeführt werden kann.

Diese Aufgabe wird dadurch gelöst, dass die zweite Sammelkette im Bereich ihrer Mitnehmer eine Aussparung aufweist, welche derart ausgestaltet ist, dass ein jedem Mitnehmer der zweiten Sammelkette zugeordneter Mitnehmer der ersten Sammelkette durch die jeweilige Aussparung hindurch absenkbar ist. Dabei taucht jeder Mitnehmer der ersten Sammelkette im Übergabebereich ab und jeder Mitnehmer der zweiten Sammelkette auf. Ausserdem wird diese Aufgabe durch ein Verfahren zur Verwendung in der erfindungsgemässen Vorrichtung gemäss den Merkmalen der unabhängigen Ansprüche gelöst.

Bei der erfindungsgemässen Vorrichtung transportiert die erste Sammelkette rittlings auf einem First liegende Druckbogen mittels ihrer Mitnehmer bis in den gemeinsamen Übergabebereich der beiden Sammelketten und übergibt die Druckbogen in diesem Bereich an die jeweils zugeordneten Mitnehmer der zweite Sammelkette.

Vorteilhaft weist die zweite Sammelkette auf einer von der ersten Sammelkette abgewandten Seite angeordnete und an der zumindest einen Förderkette befestigte Auflageelemente auf, wobei die Aussparung in Transportrichtung vor oder nach den Mitnehmern der zweiten Sammelkette in den Auflageelementen angeordnet ist oder durch zumindest ein vor oder nach den Mitnehmern der zweiten Sammelkette weggelassenes Auflageelement der zweiten Sammelkette gebildet wird. Jedem Mitnehmer der ersten Sammelkette ist ein Mitnehmer der zweiten Sammelkette derart zugeordnet, dass die Mitnehmer der ersten Sammelkette durch die entsprechenden Aussparungen der Auflageelemente der zweiten Sammelkette hindurch abgesenkt werden können.

Bei dem erfindungsgemässen Verfahren taucht im Übergabebereich jeder Mitnehmer der ersten Sammelkette ab und jeder Mitnehmer der zweiten Sammelkette auf. Dazu werden die Mitnehmer der ersten Sammelkette durch die im Bereich der ihnen jeweils zugeordneten Mitnehmer der zweiten Sammelkette in den Auflageelementen angeordnete Aussparung hindurchgeführt.

Die erfindungsgemässe Vorrichtung kommt insbesondere in einem Sammelhefter zum Einsatz.

Das Verfahren und die Vorrichtung zur Durchführung des Verfahrens schaffen die Möglichkeit, die Druckbogen schonend von der ersten an die zweite Sammelkette abzugeben.

Die erfindungsgemässe Vorrichtung erlaubt ausserdem, einige Elemente einzusparen. Beispielsweise sind das Stützrad und der Zwischenförderer aus der EP 1424211 A1 nicht mehr notwendig. Dadurch werden die Kosten für die Herstellung und Instandhaltung der Vorrichtung reduziert.

Ausgewählte Ausführungsformen der Erfindung ergeben sich aus den abhängigen Ansprüchen und werden in der nachfolgenden Beschreibung mit Hilfe der im Folgenden beschriebenen Figuren und Beispiele detailliert erläutert. Dabei zeigen:
- Fig. 1: eine Seitenansicht einer erfindungsgemässen Vorrichtung,
- Fig. 2: einen Schnitt durch den Übergabebereich der Vorrichtung, entlang der Linie II-II der Figur 1,
- Fig. 3: eine erste Detailansicht des Übergabebereichs, zu einem ersten Zeitpunkt,
- Fig. 4: eine zweite Detailansicht des Übergabebereichs, zu einem zweiten Zeit- punkt,
- Fig. 5: eine weitere Detailansicht des Übergabebereichs, mit einer gegenüber den Fig. 3 und 4 alternativen Lösung,
- Fig. 6: eine schräge Seitenansicht der erfindungsgemässen Vorrichtung.

In den Figuren bezeichnen gleiche Bezugszeichen strukturell bzw. funktionell gleich wirkende Komponenten.

Fig. 1 zeigt eine Seitenansicht einer erfindungsgemässen Vorrichtung 1, welche Bestandteil eines nicht weiter dargestellten, mit einer Anzahl von Anlegern und einer Heftmaschine ausgestatteten Sammelhefters ist. Die Vorrichtung 1 ist mit einer ersten, einfachen und einer zweiten, doppelten Sammelkette 2, 3 ausgestattet. Die aus Übersichtlichkeitsgründen nur schematisch dargestellte erste Sammelkette 2 transportiert rittlings auf ihrem First 4 liegende Druckbogen 5 in einer Transportrichtung T mittels einer Anzahl von Mitnehmern 6. Die Mitnehmer 6 sind entlang der ersten Sammelkette 2 in einem Abstand a1 zueinander verteilt. Die erste Sammelkette 2 fährt in einen mit senkrechten, gestrichelten Linien dargestellten Übergabebereich 7 in die zweite Sammelkette 3 ein. In diesem Übergabebereich 7 werden die Druckbogen 5 von der ersten Sammelkette 2 an die zweite Sammelkette 3 abgegeben. Die zweite Sammelkette 3 umfasst eine erste sowie eine zweite Förderkette 8, 9, mit Kettengliedern 8', 9', an denen jeweils Auflageelemente 10, 10' für die Druckbogen 5 angeordnet sind (Fig. 2). An bestimmten Auflageelementen 10, 10' sind Mitnehmer 11, 11' der zweiten Sammelkette 3 befestigt, wozu diese Auflageelemente 11, 11' entsprechend ausgestaltet sein können. Alternativ können die Auflageelemente 10, 10' auch als Mitnehmer 11, 11' ausgebildet sein. Die Mitnehmer 11, 11' sind paarweise gegenüberliegend an der ersten und der zweiten Förderkette 8, 9 der zweiten Sammelkette 3 angeordnet und entlang der Förderketten 8, 9 in einem vordefinierten Abstand a2 zueinander verteilt.

Die Auflageelemente 10, 10' der zweiten Sammelkette 3 weisen im Bereich jedes Paares der Mitnehmer 11, 11' und in Transportrichtung T vor oder nach diesem Paar Mitnehmer 11, 11' eine Aussparung 12 auf, durch welche beim Betrieb der Vorrichtung 1 jeweils ein Mitnehmer 6 der ersten Sammelkette 2 abtaucht. Alternativ kann die Aussparung 12 auch durch zumindest ein vor oder nach diesem Paar Mitnehmer 11, 11' weggelassenes Auflageelement 10, 10' der zweiten Sammelkette 3 gebildet werden.

Das Abtauchen beschreibt eine Bewegung eines Mitnehmers 6, sobald dieser die Transportrichtung T der Druckbogen 5 verlässt und einem an einem nicht dargestellten Maschinenrahmen der Vorrichtung 1 drehbar befestigten ersten Umlenkelement 13a der ersten Sammelkette 2 folgt. Vor jeder Abtauchbewegung eines Mitnehmers 6 der ersten Sammelkette 2 taucht ein Paar Mitnehmer 11, 11' der zweiten Sammelkette 3 auf. Die auftauchenden Mitnehmer 11, 11' folgen dabei einem ebenfalls drehbar am nicht dargestellten Maschinenrahmen der Vorrichtung 1 befestigten, ersten Umlenkelement 14a der zweiten Sammelkette 3. Die erste und die zweite Sammelkette 2, 3 umfassen jeweils ein gleichfalls am Maschinenrahmen der Vorrichtung 1 drehbar befestigtes, zweites Umlenkelement 13b, 14b zur ruhigen Führung der zugehörigen Sammelkette.

Die erste und die zweite Sammelkette 2, 3 sind derart angeordnet, dass die Druckbogen 5 an die zweite Sammelkette 3 abgegeben werden, bevor der diese Druckbogen 5 jeweils transportierende Mitnehmer 6 der ersten Sammelkette 2 abtaucht. Die Druckbogen werden somit im Übergabebereich 7 im Wesentlichen in der gleichen Transportrichtung T befördert, um eine möglichst sanfte Übergabe der Druckbogen 5 zu gewährleisten. Nach der Übergabe werden die Druckbogen 5 auf ihrem weiteren Transportweg durch ein am nicht dargestellten Maschinenrahmen der Vorrichtung 1 befestigtes Schwert 15 von unten gestützt. Das Schwert 15 ist oberhalb der zweiten Sammelkette 3, zwischen deren Förderketten 8, 9 angeordnet und ragt nach oben bis auf die Höhe des Firsts 4 der ersten Sammelkette 2. Durch diese Massnahmen können Markierungen bzw. Beschädigungen an den Druckbogen 5 vermieden werden.

Für beide Sammelketten 2, 3 ist mindestens ein Antrieb vorgesehen. In einer bevorzugten Ausführungsform der erfindungsgemässen Vorrichtung 1 wird ein einziger Antrieb 16 für die erste und die zweite Sammelkette 2, 3 verwendet, welcher diese über eine mechanische Kopplung 17, beispielsweise eine Kette antreibt. Alternativ kann auch ein Zahnriemen oder ein anderes die Synchronisierung der beiden Sammelketten 2, 3 gewährleistendes Element verwendet werden. Der Vorteil bei der Verwendung eines einzigen Antriebs 16 ist eine Einsparung von Kosten. Weiterhin wird eine einfache Synchronisierung der beiden Sammelketten 2, 3 ermöglicht.

In einer weiteren bevorzugten Ausführungsform der erfindungsgemässen Vorrichtung 1 werden die erste und die zweite Sammelkette 2, 3 jeweils von einem nicht dargestellten, eigenen Antrieb bewegt.

Die erste und die zweite Sammelkette 2, 3 sind als Endlosketten ausgestaltet und umfassen, nach der Art einer typischen Endlosbandes, jeweils an ihren beiden Enden angeordnete weitere Umlenkelemente 13c, 14c. In den Figuren sind aus Darstellungsgründen nur die im Übergabebereich 7 angeordneten, weiteren Umlenkelemente 13c, 14c gezeigt, d.h. ein Umlenkelement 13c am stromabwärtigen Ende der ersten Sammelkette 2 und eine Umlenkelement 14c am stromaufwärtigen Ende der zweiten Sammelkette 3. Dabei können sowohl die Umlenkelemente 13a, 13b, 13c der ersten Sammelkette 2 als auch die Umlenkelemente 14a, 14b, 14c der zweiten Sammelkette 3 als Kettenrad, Umlenkrolle oder Ähnliches ausgebildet sein. Ebenso können auch feststehende Umlenkelemente, beispielsweise Umlenkkurven verwendet werden.

In der dargestellten Ausführungsform weisen beide Sammelketten 2, 3 in Transportrichtung T gleiche Kettenteilungen auf und werden mit gleichen Geschwindigkeiten betrieben. In einer alternativen, nicht dargestellten Ausführungsform besitzen die Sammelketten 2, 3 jeweils eine unterschiedliche Kettenteilung von beispielsweise 14 bzw. 15 Zoll und werden mit entsprechend angepassten Geschwindigkeiten betrieben. Die beiden alternativen Ausführungsformen erlauben eine Anpassung der erfindungsgemässen Vorrichtung 1 an verschiedenen Standards von Druckweiterverarbeitungsmaschinen.

Die erste und die zweite Sammelkette 2, 3 werden in Transportrichtung T jeweils mit einer derartigen Kettengeschwindigkeit betrieben, dass die Abtauch- bzw. Auftauchfrequenzen der Mitnehmer 6, 11, 11' gleich sind. Dies ergibt sich aus der Notwendigkeit, dass der Mitnehmer 6 der ersten Sammelkette 2 nur dann abtauchen kann, wenn sich die Aussparung 12 der Auflageelemente 10, 10' im Bereich des zugehörigen Paars Mitnehmer 11, 11' der zweiten Sammelkette 3 in einer entsprechenden Position befindet.

Die Fig. 2 zeigt einen Schnitt durch den Übergabebereich 7 der erfindungsgemässen Vorrichtung 1, entlang der Linie II - II der Figur 1. Die Betrachtungsrichtung ist dabei in Transportrichtung T. Ein flügelförmig ausgebildeter Mitnehmer 6 ist unterhalb des Firsts 4 der ersten Sammelkette 2, diese beidseitig überragend angeordnet. In dieser Ansicht taucht der Mitnehmer 6 der ersten Sammelkette 2 vor dem Paar Mitnehmer 11, 11' der zweiten Sammelkette 3, d.h. in Transportrichtung T hinter diesem ab. Ein weiterer, bereits abgetauchter Mitnehmer 6a der ersten Sammelkette 2 ist dem Mitnehmer 6 in Transportrichtung T vorgelagert. Dabei folgt der abtauchende Mitnehmer 6a zunächst der Krümmung des Umlenkelements 13a. Anschliessend bewegt er sich in einer geraden Linie und wird am in Fig. 1 dargestellten weiteren Umlenkelement 13c der ersten Sammelkette 2 im Wesentlichen entgegengesetzt der Transportrichtung T umgelenkt. In dieser Ausführungsform der erfindungsgemässen Vorrichtung 1 erfährt die erste Sammelkette 2 durch das Umlenkelement 13a eine Ablenkung schräg nach unten, bevor sie durch das weitere Umlenkelement 13c im Wesentlichen entgegengesetzt zur Transportrichtung T umgelenkt wird. Die Ablenkung der ersten Sammelkette 2 trägt dazu bei, die schonende Übergabe der Druckbogen 5 zu verbessern. Die Gründe hierfür werden weiter unten im Zusammenhang mit Fig. 4 durch die Erläuterungen der Kettengeschwindigkeit ersichtlich. Anschliessend wird die erste Sammelkette 2 einschliesslich der an ihr befestigten Mitnehmer 6 mittels des ebenfalls in Fig. 1 dargestellten Umlenkelements 13b erneut umgelenkt und letztlich, mittels des nicht dargestellten, am stromaufwärtigen Ende der ersten Sammelkette 2 angeordneten Umlenkelements 13c, wieder in ihre Ausgangsposition gebracht, so dass dort jeweils ein Mitnehmer 6 zum Transport des nächsten Druckbogens 5 zur Verfügung steht.

In einer anderen, nicht dargestellten Ausführungsform der erfindungsgemässen Vorrichtung 1 sind das erste Umlenkelement 13a und das am stromabwärtigen Ende der ersten Sammelkette 2 angeordnete weitere Umlenkelement 13c identisch.

Die erste Sammelkette 2 taucht zwischen der ersten und der zweiten Förderkette 8, 9 der zweiten Sammelkette 3 ab. Dabei ist ein Abstand a3 zwischen der ersten und der zweiten Förderkette 8, 9 um eine vordefinierte Sicherheitsdistanz grösser als eine sich quer zur Transportrichtung T erstreckende Breite B der Mitnehmer 6 der ersten Sammelkette 2, wobei die Breite B jeweils durch den Abstand zwischen dem beidseitigen äusseren Abschluss des Mitnehmers 6 definiert ist. Bei der erfindungsgemässen Vorrichtung 1 gibt es je nach Anordnung der Aussparung 12 zwei Möglichkeiten des Abtauchens des Mitnehmers 6, entweder in Transportrichtung T hinter oder vor dem Paar Mitnehmer 11, 11'. In Fig. 2 ist die erste Möglichkeit dargestellt.

Fig. 3 und Fig. 4 zeigen eine erste bzw. eine zweite Detailansicht der erfindungsgemässen Vorrichtung 1 im Übergabebereich 7. Sie stellen Momentaufnahmen vor und beim Abtauchen eines der Mitnehmer 6 der ersten Sammelkette 2 dar, wobei ebenfalls die erste Möglichkeit der Reihenfolge des Abtauchens, d.h. ein Abtauchen stromauf des Paares der ihm zugeordneten Mitnehmer 11, 11' der zweiten Sammelkette 3 abgebildet ist.

In Fig. 3 bewegt sich der Mitnehmer 6 noch in Transportrichtung T und fördert dabei einen Druckbogen 5. Das Paar Mitnehmer 11, 11' der zweiten Sammelkette 3 taucht im Übergabebereich 7 auf und übernimmt den Druckbogen 5 vom Mitnehmer 6 der ersten Sammelkette 2. Dabei bewegt sich das Paar Mitnehmer 11, 11' bei der Übernahme im Wesentlichen in Transportrichtung T. Mit anderen Worten stellt Fig. 3 den Moment dar, in dem die Übergabe des Druckbogens von der ersten an die zweite Sammelkette 2, 3 stattfindet.

Zu dem in Fig. 4 dargestellten Zeitpunkt taucht der Mitnehmer 6 der ersten Sammelkette 2 entlang des hier nicht sichtbaren ersten Umlenkelements 13a in Transportrichtung T hinter den Mitnehmern 11, 11' der zweiten Sammelkette 3 durch die Aussparung 12 ab. Die Mitnehmer 11, 11' haben den Druckbogen 5 bereits übernommen und transportieren diesen in Transportrichtung T weiter auf der zweiten Sammelkette 3. Die Aussparung 12 weist eine sich in Transportrichtung T erstreckende Länge L auf, die derart gewählt ist, dass der Mitnehmer 6 der ersten Sammelkette 2 komplett abtauchen kann, ohne an das der Aussparung 12 nachfolgende Auflageelement 10, 10' anzustossen.

Die Beachtung der ausreichenden Länge L der Aussparung 12 ist auch aufgrund eines Geschwindigkeitsvektors des Mitnehmers 6 notwendig. Bei dessen Bewegung in Transportrichtung T zeigt sein Geschwindigkeitsvektor in die gleiche Richtung. Sobald der Mitnehmer 6 der ersten Sammelkette 2 jedoch abtaucht, ist sein Geschwindigkeitsvektor aus einer in Transportrichtung und einer senkrecht zur Transportrichtung T, nach unten zeigenden Komponente zusammengesetzt. Das bedeutet, dass die Geschwindigkeit der ersten Sammelkette 2 und damit auch die des Mitnehmers 6 in Transportrichtung T um die nach unten zeigende Geschwindigkeitskomponente abnimmt. Mit der zweiten Sammelkette 3 bzw. deren Paar zweiter Mitnehmer 11, 11' verhält es sich umgekehrt. Weil die zweite Sammelkette 3 auftaucht, nimmt die in Transportrichtung T zeigende Geschwindigkeitskomponente des jeweils auftauchenden, an der zweiten Sammelkette 3 befestigten Paares der Mitnehmer 11, 11' zu. Schlussfolgernd daraus muss die Änderung der Geschwindigkeitsvektoren beim Abtauchen des Mitnehmers 6 der ersten Sammelkette 2 und beim Auftauchen des Paares der Mitnehmer 11, 11' der zweiten Sammelkette 3 in die Dimensionierung der Aussparung 12 einbezogen werden.

In Fig. 5 ist die zweite Möglichkeit der Reihenfolge des Abtauchens dargestellt, bei der jeder Mitnehmer 6 der ersten Sammelkette 2 in Transportrichtung T vor dem ihm zugeordneten Paar Mitnehmer 11, 11' der zweiten Sammelkette 3, d.h. stromab dieser Mitnehmer 11, 11' abtaucht.

Fig. 6 zeigt eine schräge Seitenansicht der erfindungsgemässen Vorrichtung, wobei insbesondere sechs Momentaufnahmen A1, A2, A3, A4, A5 und A6 der Lage eines Mitnehmers 6 der ersten Sammelkette 2 mit zugehörigen Pfeilen dargestellt sind.

In einer ersten Momentaufnahme A1 transportiert der Mitnehmer 6 den Druckbogen 5 rittlings auf der ersten Sammelkette 2 in Transportrichtung T.

In einer zweiten Momentaufnahme A2 befindet sich der Mitnehmer 6 bereits im hier nicht dargestellten Übergabebereich 7, in dem sich ein auftauchendes Paar Mitnehmer 11, 11' der zweiten Sammelkette 3 dem Mitnehmer 6 der ersten Sammelkette 2 nähert.

In einer dritten Momentaufnahme A3 befindet sich der Mitnehmer 6 kurz vor dem Abtauchen an dem hier nicht sichtbaren erste Umlenkelement 13a der ersten Sammelkette 2 und das Paar Mitnehmer 11, 11' der zweiten Sammelkette 3 ist bereits vollständig aufgetaucht.

In einer vierten Momentaufnahme A4 taucht der Mitnehmer 6 der ersten Sammelkette 2 durch die Aussparung 12 hindurch komplett in die zweite Sammelkette 3 ein und hat den Druckbogen 5 an das sich bereits im Wesentlichen in die Transportrichtung T bewegende Paar Mitnehmer 11, 11' der zweiten Sammelkette 3 abgegeben.

In einer fünften Momentaufnahme A5 bewegt sich der Mitnehmer 6, nach der Umlenkung durch das Umlenkelement 13c der ersten Sammelkette 2, im Wesentlichen entgegengesetzt zur Transportrichtung T.

In einer sechsten Momentaufnahme A6 hat der Mitnehmer 6 der ersten Sammelkette 2, gerade die hier nicht sichtbare Aussparung 12 der Auflageelemente 10, 10' der zweiten Sammelkette 3 im Bereich eines ihm zugeordneten, auftauchenden Paars Mitnehmer 11, 11' der zweiten Sammelkette 3 passiert. Anschliessend wird der Mitnehmer 6 zum Ausgangspunkt zurückgeführt, wo er erneut zum Transport eines Druckbogens 5 zur Verfügung steht.

Um sowohl beim ersten als auch beim zweiten Passieren der Aussparung 12 eine Synchronisierung zu gewährleisten, müssen mehrere Parameter der erfindungsgemässen Vorrichtung 1 aufeinander abgestimmt sein. Dies sind im Wesentlichen die Teilung und die Geschwindigkeit sowie die Länge der Überschneidung der beiden Sammelketten 2, 3.

Natürlich kann die zweite Sammelkette 3 statt als doppelte Sammelkette mit zwei Förderketten 8, 9 auch als einfache Sammelkette mit einer einzigen Förderkette 8 ausgebildet sein, welche zumindest im Übergabebereich 7 seitlich versetzt und parallel zur ersten Sammelkette 2 angeordnet ist, so wie dies ebenfalls der Fig. 1 entnommen werden kann. In diesem Fall fährt die erste Sammelkette 2 nicht in die zweite Sammelkette 3 ein, sondern verläuft im Übergabebereich 7 neben der zweiten Sammelkette 3 und ebenfalls parallel zu dieser.

Obwohl vorteilhafte Ausführungsformen der Erfindung gezeigt und beschrieben werden, ist die Erfindung nicht auf diese beschränkt, sondern sie kann im Rahmen des Geltungsbereiches der folgenden Ansprüche auf andere Weise ausgeführt und angewendet werden.

## Patentansprüche

1. Vorrichtung (1) zum Übergeben von Druckbogen (5), mit einer ersten Sammelkette (2) und einer zweiten Sammelkette (3), wobei beide Sammelketten einen gemeinsamen Übergabebereich (7) für die Druckbogen (5) aufweisen und zumindest in diesem Übergabebereich (7) seitlich versetzt und parallel zueinander angeordnet sind, wobei die erste Sammelkette (2) einen First (4) sowie eine Anzahl von Mitnehmern (6) aufweist, welche die rittlings auf dem First (4) liegende Druckbogen (5) in einer Transportrichtung (T) fördern und im Übergabebereich (7) an die zweite Sammelkette (3) abgeben, und wobei die zweite Sammelkette (3) zumindest eine Förderkette (8, 9) mit in einem vordefinierten Abstand (a2) zueinander angeordneten Mitnehmern (11, 11') aufweist, **dadurch gekennzeichnet, dass** die zweite Sammelkette (3) im Bereich ihrer Mitnehmer (11, 11') eine Aussparung (12) aufweist, welche derart ausgebildet ist, dass ein jedem Mitnehmer (11, 11') der zweiten Sammelkette (3) zugeordneter Mitnehmer (6) der ersten Sammelkette (2) durch die jeweilige Aussparung (12) hindurch absenkbar ist.

2. Vorrichtung nach Anspruch 1, **dadurch gekennzeichnet, dass** die Mitnehmer (6) der ersten Sammelkette (2) diese seitlich überragend ausgebildet sind.

3. Vorrichtung nach Anspruch 1 oder 2, **dadurch gekennzeichnet, dass** die zweite Sammelkette (3) auf einer von der ersten Sammelkette (2) abgewandten Seite angeordnete und an der zumindest einen Förderkette (8, 9) befestigte Auflageelemente (10, 10') aufweist und, dass die Aussparung (12) in Transportrichtung (T) vor oder nach den Mitnehmern (11, 11') der zweiten Sammelkette (3) in den Auflageelementen (10, 10') angeordnet ist oder durch zumindest ein vor oder nach den Mitnehmern (11, 11') der zweiten Sammelkette (3) weggelassenes Auflageelement (10, 10') der zweiten Sammelkette (3) gebildet wird.

4. Vorrichtung nach einem der Ansprüche 1 bis 3, **dadurch gekennzeichnet, dass** die zweite Sammelkette (3) zwei quer zur Transportrichtung (T) voneinander beabstandete Förderketten (8, 9) aufweist und die erste Sammelkette (2) zumindest im gemeinsamen Übergabebereich (7) der ersten und der zweiten Sammelkette (2, 3) zwischen den beiden Förderketten (8, 9) angeordnet ist.

5. Vorrichtung nach Anspruch 4, **dadurch gekennzeichnet, dass** die Mitnehmer (11, 11') der zweiten Sammelkette (3) einander paarweise gegenüberliegend an der ersten und der zweiten Förderkette (8, 9) angeordnet sind.

6. Vorrichtung nach einem der Ansprüche 1 bis 5, **dadurch gekennzeichnet, dass** die erste und die zweite Sammelkette (2, 3) derart angeordnet sind, dass sie die Druckbogen (5) im Übergabebereich (7) in einer im Wesentlichen gleichen Transportrichtung (T) fördern.

7. Vorrichtung nach einem der Ansprüche 1 bis 6, **dadurch gekennzeichnet, dass** die erste und die zweite Sammelkette (2, 3) zumindest einen Antrieb (16), insbesondere einen gemeinsamen Antrieb (16) und eine mechanischen Kopplung (17) aufweisen.

8. Vorrichtung nach einem der Ansprüche 1 bis 7, **dadurch gekennzeichnet, dass** die beiden Sammelketten (2, 3) eine gleiche oder eine unterschiedliche Teilung aufweisen.

9. Verfahren zum Übergeben von Druckbogen (5), unter Verwendung einer Vorrichtung (1) nach einem der Ansprüche 1 bis 8, **dadurch gekennzeichnet, dass** jeder Mitnehmer (6) der ersten Sammelkette (2) im Übergabebereich (7) abtaucht und jeder Mitnehmer (11, 11') der zweiten Sammelkette (3) im Übergabebereich (7) auftaucht, wobei die Mitnehmer (6) der ersten Sammelkette (2) durch die im Bereich der ihnen jeweils zugeordneten Mitnehmer (11, 11') der zweiten Sammelkette (3) angeordnete Aussparung (12) hindurch transportiert werden.

10. Verfahren nach Anspruch 9, **dadurch gekennzeichnet, dass** die Mitnehmer (6) der ersten Sammelkette (2) die Druckbogen (5) beim Auftauchen der ihnen jeweils zugeordneten Mitnehmer (11, 11') der zweiten Sammelkette (3) an diese übergeben und in Transportrichtung (T) hinter den Mitnehmern (11, 11') der zweiten Sammelkette (3) in die jeweilige Aussparung (12) abtauchen.

11. Verfahren nach Anspruch 9 **dadurch gekennzeichnet, dass** die Mitnehmer (6) der ersten Sammelkette (2) in Transportrichtung (T) vor den Mitnehmern (11, 11') der zweiten Sammelkette (3) in die jeweilige Aussparung (12) abtauchen und dabei die Druckbogen (5) an die zweite Sammelkette (3) übergeben.

12. Verfahren nach einem der Ansprüche 9 bis 11, **dadurch gekennzeichnet, dass** die Druckbogen (5) im gesamten Übergabebereich (7) im gleichen Takt gefördert werden.

13. Verfahren nach Anspruch 12, **dadurch gekennzeichnet, dass** die Druckbogen (5) bei gleicher Teilung der beiden Sammelketten (2, 3) mit derselben Geschwindigkeit und bei unterschiedlicher Teilung der der beiden Sammelketten (2, 3) mit unterschiedlichen Geschwindigkeiten im gesamten Übergabebereich (7) gefördert werden.

14. Verfahren nach einem der Ansprüche 9 bis 13, **dadurch gekennzeichnet, dass** ein Paar Mitnehmer (11, 11') der zweiten Sammelkette (3) im Übergabebereich (7) auftaucht und sich im Wesentlichen in Transportrichtung (T) bewegend den Transport des Druckbogens (5) von dem ihm zugeordneten Mitnehmer (6) der ersten Sammelkette (2) übernimmt.

15. Verfahren nach einem der Ansprüche 9 bis 14, **dadurch gekennzeichnet, dass** die abgetauchten Mitnehmer (6) der ersten Sammelkette (2) zurückgeführt und dabei durch die im Bereich der ihnen jeweils zugeordneten Mitnehmer (11, 11') der zweiten Sammelkette (3) in den Auflageelementen (10, 10') der zweiten Sammelkette (3) angeordneten Aussparungen (12) hindurch transportiert werden.

16. Verwendung der Vorrichtung nach einem der Ansprüche 1 bis 9 in einem Sammelhefter.

## Claims

1. Device (1) for transferring printed sheets (5), with a first gathering chain (2) and a second gathering chain (3), wherein both gathering chains possess a common transfer area (7) for the printed sheets (5) and, at least in this transfer area (7), are arranged laterally offset and parallel to one another, wherein the first gathering chain (2) possesses a ridge (4) and a number of carrier attachments (6) which transport the printed sheets (5) lying astride the ridge (4) in a direction of transport (T) and transfer these to the second gathering chain (3) in the transfer area (7), and wherein the second gathering chain (3) possesses at least one conveyor chain (8, 9) with carrier attachments (11, 11') spaced at a predefined distance (a2) from one another, **characterised in that** the second gathering chain (3) possesses an opening (12) in the region of its carrier attachments (11, 11') which is designed such that a carrier attachment (6) of the first gathering chain (2) assigned to each carrier attachment (11, 11') of the second gathering chain (3) can be lowered through the respective opening (12).

2. Device according to claim 1, **characterised in that** the carrier attachments (6) of the first gathering chain (2) are designed so as to project laterally beyond this.

3. Device according to claim 1 or 2, **characterised in that** the second gathering chain (3) possesses supporting elements (10, 10') fixed to the at least one conveyor chain (8, 9) on a side facing away from the first gathering chain (2) and that the opening (12) is arranged in the supporting elements (10, 10') before or after the carrier attachments (11, 11') of the second gathering chain (3), in the direction of transport (T), or is formed by at least one supporting element (10, 10') of the second gathering chain (3) being omitted before or after the carrier attachments (11, 11') of the second gathering chain (3).

4. Device according to one of the claims 1 to 3, **characterised in that** the second gathering chain (3) possesses two conveyor chains (8, 9) spaced at a distance from one another transversely to the direction of transport (T) and the first gathering chain (2) is, at least in the common transfer area (7) of the first and the second gathering chain (2, 3), arranged between the two conveyor chains (8, 9).

5. Device according to claim 4, **characterised in that** the carrier attachments (11, 11') of the second gathering chain (3) are arranged in pairs opposite one another on the first and the second conveyor chain (8, 9).

6. Device according to one of the claims 1 to 5, **characterised in that** the first and the second gathering chain (2, 3) are arranged in such a way that they transport the printed sheets (5) in the transfer area (7) in a substantially identical direction of transport (T).

7. Device according to one of the claims 1 to 6, **characterised in that** the first and the second gathering chain (2, 3) possess at least one drive (16), in particular a common drive (16), and a mechanical coupling (17).

8. Device according to one of the claims 1 to 7, **characterised in that** the two gathering chains (2, 3) display an identical or different pitch.

9. Method for transferring printed sheets (5), using a device (1) according to one of the claims 1 to 8, **characterised in that** each carrier attachment (6) of the first gathering chain (2) descends in the transfer area (7) and each carrier attachment (11, 11') of the second gathering chain (3) rises in the transfer area (7), wherein the carrier attachments (6) of the first gathering chain (2) are transported through the opening (12) arranged in the region of the carrier attachments (11, 11') of the second gathering chain (3).

10. Method according to claim 9, **characterised in that**, when the associated carrier attachments (11, 11') of the second gathering chain (3) rise, the carrier attachments (6) of the first gathering chain (2) transfer the printed sheets (5) to these and descend into the respective opening (12) located behind the carrier attachments (11, 11') of the second gathering chain (3) in the direction of transport (T).

11. Method according to claim 9, **characterised in that** the carrier attachments (6) of the first gathering chain (2) descend into the respective opening (12) located before the carrier attachments (11, 11') of the second gathering chain (3) in the direction of transport (T) and thereby transfer the printed sheets (5) to the second gathering chain (3).

12. Method according to one of the claims 9 to 11, **characterised in that** the printed sheets (5) are transported in the same cycle over the entire transfer area (7).

13. Method according to claim 12, **characterised in that** the printed sheets (5) are transported at the same speed throughout the entire transfer area (7) if the two gathering chains (2, 3) have the same pitch and are transported at different speeds if the two gathering chains (2, 3) have different pitches.

14. Method according to one of the claims 9 to 13, **characterised in that** a pair of carrier attachments (11, 11') of the second gathering chain (3) rise in the transfer area (7) and, substantially moving in the direction of transport (T), take over the transport of the printed sheet (5) from the carrier attachments (6) of the first gathering chain (2) assigned to them.

15. Method according to one of the claims 9 to 14, **characterised in that** the lowered carrier attachments (6) of the first gathering chain (2) are withdrawn and thereby transported through the openings (12) in the supporting elements (10, 10') of the second gathering chain (3) in the region of the carrier attachments (11, 11') of the second gathering chain (3) associated with them.

16. Use of the device according to one of the claims 1 to 9 in a saddle stitcher.

## Revendications

1. Dispositif (1) de transfert de feuilles imprimées (5), avec une première chaîne de collecte (2) et une deuxième chaîne de collecte (3), sachant que les deux chaînes de collecte présentent une région de transfert commune (7) pour les feuilles imprimées (5) et sont disposées au moins dans cette région de transfert (7) en étant latéralement décalées et parallèles entre elles, sachant que la première chaîne de collecte (2) présente un faîtage (4) ainsi qu'un certain nombre d'entraîneurs (6) qui transportent les feuilles imprimées (5) placées à califourchon sur le faîtage (4) dans une direction de transport (T) et qui les délivrent dans la région de transfert (7) à la deuxième chaîne de collecte (3), et sachant que la deuxième chaîne de collecte (3) présente au moins une chaîne transporteuse (8, 9) avec des entraîneurs (11, 11') disposés à un espacement prédéfini (a2) les uns des autres, **caractérisé en ce que** la deuxième chaîne de collecte (3) présente dans la région de ses entraîneurs (11, 11') un évidement (12) qui est conçu de telle sorte qu'un entraîneur (6) de la première chaîne de collecte (2) qui est associé à chaque entraîneur (11, 11') de la deuxième chaîne de collecte (3) peut être abaissé à travers l'évidement respectif (12).

2. Dispositif selon la revendication 1, **caractérisé en ce que** les entraîneurs (6) de la première chaîne de collecte (2) sont réalisés en dépassant latéralement de celle-ci.

3. Dispositif selon la revendication 1 ou 2, **caractérisé en ce que** la deuxième chaîne de collecte (3) présente des éléments d'appui (10, 10') disposés sur un coté éloigné de la première chaîne de collecte (2) et fixés sur la chaîne transporteuse au moins unique (8, 9), et **en ce que** l'évidement (12) est disposé dans les éléments d'appui (10, 10') avant ou après, dans la direction de transport (T), les entraîneurs (11, 11') de la deuxième chaîne de collecte (3), ou est formé par l'omission d'au moins un élément d'appui (10, 10') de la deuxième chaîne de collecte (3) avant ou après les entraîneurs (11, 11') de la deuxième chaîne de collecte (3).

4. Dispositif selon l'une des revendications 1 à 3, **caractérisé en ce que** la deuxième chaîne de collecte (3) présente deux chaînes transporteuses (8, 9) mutuellement distantes transversalement à la direction de transport (T), et la première chaîne de collecte (2) est disposée entre les deux chaînes transporteuses (8, 9) au moins dans la région de transfert commune (7) de la première et de la deuxième chaînes de collecte (2, 3).

5. Dispositif selon la revendication 4, **caractérisé en ce que** les entraîneurs (11, 11') de la deuxième chaîne de collecte (3) sont disposés en se faisant mutuellement face par paires sur la première et la deuxième chaînes transporteuses (8, 9).

6. Dispositif selon l'une des revendications 1 à 5, **caractérisé en ce que** la première et la deuxième chaînes de collecte (2, 3) sont disposées de telle sorte qu'elles transportent les feuilles imprimées (5) dans une direction de transport (T) essentiellement identique dans la région de transfert (7).

7. Dispositif selon l'une des revendications 1 à 6, **caractérisé en ce que** la première et la deuxième chaînes de collecte (2, 3) présentent au moins un entraînement (16), en particulier un entraînement commun (16), et un accouplement mécanique (17).

8. Dispositif selon l'une des revendications 1 à 7, **caractérisé en ce que** les deux chaînes de collecte (2, 3) présentent un pas identique ou différent.

9. Procédé de transfert de feuilles imprimées (5) en utilisant un dispositif (1) selon l'une des revendications 1 à 8, **caractérisé en ce que** chaque entraîneur (6) de la première chaîne de collecte (2) plonge dans la région de transfert (7) et chaque entraîneur (11, 11') de la deuxième chaîne de collecte (3) remonté dans la région de transfert (7), sachant que les entraîneurs (6) de la première chaîne de collecte (2) sont transportés à travers l'évidement (12) disposé dans la région des entraîneurs (11, 11') de la deuxième chaîne de collecte (3) qui leur sont respectivement associés.

10. Procédé selon la revendication 9, **caractérisé en ce que** les entraîneurs (6) de la première chaîne de collecte (2), lors de la remontée des entraîneurs (11, 11') de la deuxième chaîne de collecte (3) qui leur sont respectivement associés, transfèrent les feuilles imprimées (5) à ceux-ci et plongent dans l'évidement respectif (12) en arrière, dans la direction de transport (T), des entraîneurs (11, 11') de la deuxième chaîne de collecte (3).

11. Procédé selon la revendication 9, **caractérisé en ce que** les entraîneurs (6) de la première chaîne de collecte (2) plongent dans l'évidement respectif (12) en avant, dans la direction de transport (T), des entraîneurs (11, 11') de la deuxième chaîne de collecte (3) et transfèrent alors les feuilles imprimées (5) à la deuxième chaîne de collecte (3).

12. Procédé selon l'une des revendications 9 à 11, **caractérisé en ce que** les feuilles imprimées (5) sont transportées à la même cadence dans toute la région de transfert (7).

13. Procédé selon la revendication 12, **caractérisé en ce que** les feuilles imprimées (5) sont transportées dans toute la région de transfert (7) à la même vitesse en cas de pas identique des deux chaînes de collecte (2, 3), et à des vitesses différentes en cas de pas différent des deux chaînes de collecte (2, 3).

14. Procédé selon l'une des revendications 9 à 13, **caractérisé en ce qu'**une paire d'entraîneurs (11, 11') de la deuxième chaîne de collecte (3) remonte dans la région de transfert (7) et, en se déplaçant sensiblement dans la direction de transport (T), prend en charge le transport de la feuille imprimée (5) en le reprenant de l'entraîneur (6) de la première chaîne de collecte (2) qui lui est respectivement associé.

15. Procédé selon l'une des revendications 9 à 14, **caractérisé en ce que** les entraîneurs (6) de la première chaîne de collecte (2) qui ont plongé sont ramenés en position initiale, en étant alors transportés à travers les évidements (12) disposés dans la région des entraîneurs (11, 11') de la deuxième chaîne de collecte (3) qui leur sont respectivement associés, dans les éléments d'appui (10, 10') de la deuxième chaîne de collecte (3).

16. Utilisation du dispositif selon l'une des revendications 1 à 9 dans une encarteuse-piqueuse.
